# EUROPÄISCHE PATENTSCHRIFT

(11) **EP 4 179 557 B1**
(45) Veröffentlichungstag und Bekanntmachung des Hinweises auf die Patenterteilung: **06.08.2025**
(21) Anmeldenummer: 21742701.2
(22) Anmeldetag: 05.07.2021
(51) Int. Cl.: H01H 39/00, H01H 79/00, H01H 1/36

(54) **ELEKTRISCHES VERBINDUNGSSCHALTGLIED**
ELECTRICAL CONNECTION SWITCHING MEMBER
ÉLÉMENT DE COMMUTATION DE CONNEXION ÉLECTRIQUE

(30) Priorität: 10.07.2020 DE 102020118270; 17.07.2020 DE 202020104136 U
(43) Veröffentlichungstag der Anmeldung: 17.05.2023
(73) Patentinhaber: Lell, Peter, 85368 Moosburg (DE)
(72) Erfinder: Lell, Peter, 85368 Moosburg (DE)
(74) Vertreter: Eder Schieschke & Partner mbB
(86) Internationale Anmeldenummer: PCT/DE2021/100583
(87) Internationale Veröffentlichungsnummer: WO 2022/008000

(56) Entgegenhaltungen:
- WO-A1-2018/115644
- WO-A1-96/19816
- WO-A1-97/41582
- DE-U1- 202020 104 004
- DE-U1- 202020 104 136
- FR-A1- 2 953 322
- US-A- 4 417 519

## Beschreibung

Die vorliegende Erfindung betrifft ein elektrisches Verbindungsschaltglied zum gezielten Kurzschließen eines Stromkreises mit Energien von bis zu 100 kJ, das gegenüber bisherigen Verbindungsschaltgliedern oder Relais weniger Bauraum erfordert, deutlich kleiner, leichter und kostengünstiger herzustellen ist, bei seinem aktiven Auslösen weniger aktivierbares Material benötigt und dabei dennoch sicher, schnell und ohne Kontaktprellen schaltet. Das Schaltprinzip ist für Stromkreise bis zu 10 kV Betriebsspannung gut einsetzbar, zudem kann die Zeitdauer zwischen Ansteuerung des elektrischen Verbindungsschaltglieds und dem Kurzschließen des Stromkreises auf bis zu 40 µsec gesenkt werden und ist damit um zwei Größenordnungen schneller als man mit beispielsweise einem Relais schalten könnte.

Elektrische Verbindungsschaltglieder zum Schließen von Stromkreisen werden beispielsweise verwendet, um nach einem KFZ-Unfall elektrische Energie aus einem KFZ-Untersystem zu nehmen. So haben beispielsweise Inverter von Elektrofahrzeugen auch nach deren Abschaltung noch kapazitiv Energie gespeichert, die nach einem Unfall und nach dem Abtrennen der Fahrzeugbatterie so schnell wie möglich aus dem System genommen werden muss, d.h. beispielsweise in Wärme umgewandelt werden muss, um einen Brand oder eine Explosion zu verhindern. Hierfür können beispielsweise elektrische Unterbrechungsschaltglieder mit einer sogenannten Mittelelektrode verwendet werden, wie sie in der DE 10 2016 124 176 A1 beschrieben werden.

Bei Fahrzeugen mit Brennstoffzellen ist das jedoch anders, da hier die aus dem System abzuführende Energie wesentlich höher ist. Bei Brennstoffzellen liegt das Problem darin, dass zwar nach einem Unfall die Wasserstoff- und die Sauerstoffzufuhr unterbrochen werden kann, jedoch in der Brennstoffzelle selbst in diesem Fall noch ausreichend reaktives Brennmaterial vorhanden ist, um die genannten hohen Energien zu erzeugen. Bei so hohen Energien eignen sich die zuvor genannten Schalter mit der genannten Mittelelektrode nicht mehr.

Deshalb stellt der Stand der Technik sogenannte Pyroschalter zur Verfügung, bei denen ein Kontaktstück mittels eines Anzünders in einer Bewegungsrichtung von einer Ausgangsposition in eine Endposition bewegt wird, wobei in der Endposition zwei Anschlusskontakte miteinander verbunden werden, durch die dann der maximale Kurzschlussstrom fließt. Wie hier in den Fig. 4A und 4B sowie Fig. 5A und 5B ersichtlich, können solche Anschlusskontakte durch zwei in der Bewegungsrichtung des Kontaktstücks hintereinander angeordnete Leiterelemente gebildet werden, die dann von dem Kontaktstück überbrückt werden, ähnlich dem in der DE 10 2014 110 825 A1 beschriebenen, sogenannten Wuchtschalter, nur mit umgekehrter Wirkung. Die DE 10 2010 010 669 A1 zeigt ein elektrisches Verbindungsschaltglied, bei dem das Kontaktstück vor dem Schalten mit nur einem der beiden elektrischen Anschlusskontakte verbunden ist. Nach dem Schalten sitzt das Kontaktstück in einer für dieses vorgesehenen Aufnahmevorrichtung, wodurch über das elektrisch leitende Kontaktstück eine Verbindung zwischen den beiden elektrischen Anschlusskontakten hergestellt wird.

Eine weitere Lösung des Stands der Technik ist das Bereitstellen eines einer Kontaktfeder ähnlichen Relaiskontakts, wie es hier in den Fig. 6A und 6B gezeigt ist. Die Kontaktfederausführung nach Fig. 6A und 6B hat den Nachteil einer nur beschränkten Stromtragfähigkeit, auch ist die Kontaktierung nur berührend und nicht verschweißend, also nicht langzeitstabil, die Ausführungen des Stands der Technik nach Fig. 4 und Fig. 5 weisen den Nachteil auf, dass für die Verbindung der beiden Anschlusskontakte das Kontaktstück mit einer relativ großen Kraft beaufschlagt werden muss, um ein sicheres Kontaktieren bzw. Verschweißen beider Kontakte nach der Kolbenbewegung zu gewährleisten. Weiterhin benötigen diese Baugruppen relativ viel Bauraum und haben ein hohes Gewicht.

WO 2018/115644 A1 und WO 96/19816 A1 offenbaren jeweils ein elektrisches Verbindungsschaltglied gemäß dem Oberbegriff des Anspruchs 1.

Es ist deshalb die Aufgabe der vorliegenden Erfindung, ein elektrisches Verbindungschaltglied zur Verfügung zu stellen, das auf einem möglichst geringen Bauraum und unter Verwendung von möglichst wenig aktivierbarem Material (Zündmaterial oder Detonationsmaterial) in der Lage ist, aus einem System schnell und sicher Energien bis zu 100 kJ abzuführen und den Kurzschluss sicher aufrechtzuerhalten.

Die genannte Aufgabe wird erfindungsgemäß durch ein elektrisches Verbindungsschaltglied des Patentanspruchs 1 gelöst. Die Unteransprüche 2 bis 10 zeigen weitere Ausgestaltungen der vorliegenden Erfindung.

Das erfindungsgemäße elektrische Verbindungsschaltglied weist zwei elektrisch leitfähige Kontaktelemente und ein elektrisch leitfähiges Kontaktstück zur Verbindung der Kontaktelemente auf. Das Kontaktstück oder Kolben ist entlang einer Bewegungsbahn bewegbar, wodurch das Verbindungsschaltglied von einem elektrisch getrennten Zustand in einen elektrisch verbundenen Zustand überführbar ist. Das Kontaktstück ist im getrennten Zustand mit keinem der Kontaktelemente elektrisch verbunden und im verbundenen Zustand mit beiden Kontaktelementen elektrisch verbunden. Die Kontaktelemente sind so ausgebildet, dass im verbundenen Zustand die Kontaktelemente das Kontaktstück von gegenüberliegenden Seiten umgreifen. Auf diese Weise können die beiden Kontaktelemente zusammen in einer kompakten Bauweise angeordnet werden, so dass der Raumbedarf des erfindungsgemäßen Verbindungsschaltglieds geringer als bei Verbindungsschaltgliedern des Stands der Technik ist.

In einer Ausgestaltung ist es bevorzugt, dass die Kontaktelemente auf gegenüberliegenden Seiten der Achse der Bewegungsbahn des Kontaktstücks angeordnet sind. Auf diese Weise kann das Kontaktstück zwischen die Kontaktelemente einfahren und verbindet diese elektrisch zeitgleich. Dadurch kann das erfindungsgemäße Verbindungsschaltglied mit hoher Geschwindigkeit geschaltet werden.

Die Kontaktelemente sind vorzugsweise in einer Ebene parallel zueinander angeordnet, wobei die Ebene schräg oder senkrecht zur Bewegungsbahn des Kontaktstücks angeordnet ist. Eine im Wesentlichen senkrechte Anordnung ist erfindungsgemäß bevorzugt, da dies bautechnisch leichter zu realisieren ist.

In einer Ausgestaltung ist es bevorzugt, dass die Kontaktelemente geometrisch identisch sind. Dabei ist es bevorzugt, dass die Kontaktelemente so ausgebildet sind, dass sie, wenn sie entlang einer gedachten Mittelachse um 180° gedreht werden, ineinander überführbar sind. Die Mittelachse entspricht hier vorzugsweise der Achse der Bewegungsbahn des Kontaktstücks. Die Kontaktelemente können jeweils teilkreisförmig ausgebildet sein, wodurch sie ein rundes bzw. zylinderförmiges Kontaktstück hervorragend umgreifen können. Die Kontaktelemente können aber auch klammerartig oder schleifend ausgebildet sein. Auch die letztgenannten Formen können ein rundes oder zylinderförmiges Kontaktstück gut umgreifen. Es ist aber auch denkbar, dass das Kontaktstück eine andere Grundfläche als einen Kreis hat, beispielsweise ein Quadrat, Rechteck, Fünfeck oder Sechseck. Das Kontaktstück kann aber auch kegelförmig, keilförmig oder plattenartig ausgestaltet sein. In den letztgenannten Fällen ist es bevorzugt, dass die beiden Kontaktelemente spiegelsymmetrisch zueinander ausgebildet sind. Die beiden Kontaktelemente bilden somit zusammen eine Aufnahmestruktur für das Kontaktstück. Es ist bevorzugt, dass sich diese Aufnahmestruktur bei Aufnahme des Kontaktstücks so aufweitet, dass nach der Abbremsung beziehungsweise dem Einfahren des Kontaktstücks ein stabiler, stetiger Kontaktdruck auf den Kontaktelementen vorhanden ist, der so hoch werden kann, dass die Kontaktelemente mit dem Kontaktstück an den Berührungsflächen sogar innig miteinander verschweißen. Das Kontaktstück kann hierbei angeritzt oder sogar verformt werden, um einen guten elektrischen Kontakt sicherzustellen. Je nach verwendetem Material der Kontaktelemente kann der Strom über die beiden elektrischen Anschlusskontakte des erfindungsgemäßen Verbindungsschaltglieds reduziert werden. Die elektrischen Anschlusskontakte sind mit den Kontaktelementen verbunden. Anschlusskontakt und Kontaktelement bilden vorzugsweise eine Einheit und sind vorzugsweise einstückig ausgebildet. Die Kontaktelemente sind vorzugsweise aus Kupfer oder einem Edelstahl hergestellt, das Kontaktstück kann auch ein metallisierter oder mit einer mehr oder weniger elektrisch leitfähigen Schicht beschichteter Nichtleiter sein, beispielsweise eine elektrisch leitfähig beschichtete Keramik oder ein elektrisch leitfähig beschichteter Kunststoff.

In einer Ausgestaltung des erfindungsgemäßen Verbindungsschaltglieds wird anstelle eines massiven Kontaktstücks ein geschlitztes, aus elektrisch gut leitendem Material hergestelltes Konusrohr verwendet, das sich beim Einfahren des Kolbens aufweitet und sich an die beiden nun festen Kontaktelemente anlegt und diese dadurch elektrisch miteinander verbindet. Der frühere Spalt zwischen den Kontaktelementen und dem ersten Gehäuse kann hier gegen Null gehen, das benötigte elastisch/plastische Element ist hier das geschlitzte Konusrohr. Wird eine Potentialtrennung zwischen Kolben bzw. Anzündung und Kontaktelementen gewünscht, kann hier der Kolben vollständig aus Kunststoff hergestellt sein.

In einer Ausgestaltung der vorliegenden Erfindung ist es bevorzugt, dass das Kontaktstück bei der Überführung vom getrennten Zustand in den verbundenen Zustand beide Kontaktelemente im Wesentlichen zeitgleich berührt. Auf diese Weise kann eine einfache Bauweise und ein schnelles Schalten des Verbindungsschaltglieds gewährleistet werden. Dabei ist es bevorzugt, dass das Kontaktstück die beiden Kontaktelemente mit einem maximalen zeitlichen Versatz von weniger als 0,2 ms berührt.

Das erfindungsgemäße Verbindungsschaltglied weist eine Haltevorrichtung auf. Diese Haltevorrichtung ist vorzugsweise als Gehäuse für die Kontaktelemente ausgebildet. Die Kontaktelemente sind hierbei vorzugsweise über die Anschlusskontakte an der Haltevorrichtung befestigt. Die Haltevorrichtung weist im Inneren eine Begrenzung auf, innerhalb derer die Kontaktelemente angeordnet sind. Dabei umgibt die Haltevorrichtung die elektrischen Kontaktelemente vorzugsweise derart, dass deren Lage zueinander sowohl im verbundenen wie im getrennten Zustand des Verbindungsschaltglieds im Wesentlichen gesichert ist. Darunter ist zu verstehen, dass die Kontaktelemente sich nur in geringem Maße bewegen können, wenn das Kontaktstück zwischen ihnen aufgenommen wird. Erfindungsgemäß ist zwischen der Begrenzung der Haltevorrichtung und den Kontaktelementen ein Spalt vorhanden, der es ermöglicht, dass die oben erwähnte Aufnahmestruktur bei der Aufnahme des Kontaktstücks etwas bis maximal zur Begrenzung durch die Haltestruktur aufweiten kann. Auf diese Weise ist eine Überdehnung der Kontaktelemente nicht möglich und der sichere Kontakt mit dem Kontaktstück ist gewährleistet.

Weiterhin ist es bevorzugt, dass das Kontaktstück mithilfe eines aktivierbaren Antriebs entlang seiner Bewegungsbahn bewegt wird. Der aktivierbare Antrieb kann ein Anzünder, ein Gasgenerator oder ein Detonator sein, wie sie im Stand der Technik bekannt sind. Der aktivierbare Antrieb ist vorzugsweise ansteuerbar und wird beispielsweise dann ausgelöst, wenn ein Stromkreis gezielt kurzgeschlossen werden soll.

In einer Ausgestaltung der vorliegenden Erfindung kann der aktivierbare Antrieb einen von einem Gehäuse geführten Kolben bewegen, mit dessen Hilfe das Kontaktstück entlang seiner Bewegungsbahn bewegt wird. Auch hier befindet sich der aktivierbare Antrieb vorzugsweise innerhalb des Gehäuses. Der Kolben kann dabei einstückig oder auch mehrstückig ausgestaltet sein. Ist der Kolben mehrstückig ausgestaltet, so ist es bevorzugt, dass er teleskopartig ausgestaltet und entlang der Bewegungsrichtung des Kontaktstücks aus dem Gehäuse ausfahrbar ist, Die Vorteile eines teleskopartigen Aufbaus des Kolbens für den Antrieb des Kontaktstücks sind: (1) schnelleres Kurzschließen bzw. Verbinden der beiden Anschlusskontakte, da bei einem beispielsweise zweiteiligen Teleskop, wie in den Fig. 9A und 9B unten gezeichnet, jedes Teleskopsegment nur den halben Weg gegenüber einem einstückigen Kolben zurücklegen muss, und jedes Teleskopsegment gleichzeitig ausfährt; (2) bei einer festliegenden Wegstrecke für das Kontaktstück, die sich beispielsweise aus der zu schaltenden Hochspannung ergibt, kann die Baugruppe entsprechend kürzer gebaut werden. Bei einem Kolben mit zwei Teleskopsegmenten (wie in Fig. 9A und 9B gezeigt) kann der Kolben um die Länge eines Teleskopsegments verkürzt und damit in größerem Abstand zu den Kontaktelemente platziert werden. Es können aber auch teleskopartige Kolben mit mehr als zwei Teleskopsegmenten verwendet werden.

Die vorliegende Erfindung wird nun mithilfe der folgenden Figuren beschrieben, wobei die Fig. 4A und 4B bis 6A und 6B Ausführungsformen nach dem Stand der Technik sind. Bei den erfindungsgemäßen Ausführungsformen können sämtliche Merkmale, die in einer Ausführungsform gezeigt sind, auch auf die anderen Ausführungsformen übertragen werden, sofern es technisch nicht ausgeschlossen ist:
- Fig. 1: zeigt in der Mitte den Schnitt eines zusammengebauten erfindungsgemäßen elektrischen Verbindungsschaltglieds im elektrisch nicht verbundenen Zustand, wobei oben eine Ansicht nach Schnitt B-B und unten eine Ansicht nach Schnitt A-A gezeigt wird.
- Fig. 2A: zeigt unten eine schematische seitliche Ansicht eines erfindungsgemäßen elektrischen Verbindungsschaltglieds im elektrisch nicht verbundenen Zustand, wobei oben eine Ansicht nach Schnitt B-B gezeigt wird.
- Fig. 2B: zeigt eine schematische seitliche Ansicht eines Verbindungsschaltglieds nach Fig. 2A im elektrisch verbundenen Zustand. Hier wurde nach der Auslösung der Baugruppe das Kontaktstück zwischen die beiden Kontaktelemente gedrückt.
- Fig. 3A: zeigt unten eine schematische seitliche Ansicht eines weiteren erfindungsgemäßen elektrischen Verbindungsschaltglieds im elektrisch nicht verbundenen Zustand, wobei oben eine Ansicht nach Schnitt B-B gezeigt wird.
- Fig. 3B: zeigt eine schematische seitliche Ansicht eines Verbindungsschaltglieds nach Fig. 3A im elektrisch verbundenen Zustand. Gegenüber der Ansicht in Fig. 2B wird hier das Kontaktstück nicht zwischen die Kontaktelemente gedrückt, sondern eingeschossen, weil hier der Kolben zurückgehalten wird.
- Fig. 4A: zeigt eine schematische seitliche Ansicht eines nicht erfindungsgemäßen elektrischen Verbindungsschaltglieds im elektrisch nicht verbundenen Zustand, bei dem zwei parallel zueinander angeordnete Kontaktelemente zeitlich nacheinander von einem Kontaktstück kontaktiert werden. Das hier gezeigte Schaltprinzip ist Stand der Technik.
- Fig. 4B: zeigt eine schematische seitliche Ansicht eines Verbindungsschaltglieds nach Fig. 4A im elektrisch verbundenen Zustand.
- Fig. 5A: zeigt eine schematische seitliche Ansicht eines nicht erfindungsgemäßen elektrischen Verbindungsschaltglieds im elektrisch nicht verbundenen Zustand, bei dem zwei parallel zueinander angeordnete Kontaktelemente zeitlich nacheinander von einem zeitweise frei fliegendem Kontaktstück kontaktiert werden. Das hier gezeigte Schaltprinzip ist Stand der Technik.
- Fig. 5B: zeigt eine schematische seitliche Ansicht eines Verbindungsschaltglieds nach Fig. 5A im elektrisch verbundenen Zustand.
- Fig. 6A: zeigt eine schematische seitliche Ansicht eines nicht erfindungsgemäßen elektrischen Verbindungsschaltglieds im elektrisch nicht verbundenen Zustand, bei dem zwei Relais-ähnlich angeordnete Kontaktelemente durch die Bewegung des Kontaktstücks miteinander verbunden werden. Gegenüber einem normalen Relais wird hier lediglich der Elektromagnet durch ein pyrotechnisches Kraftelement ersetzt.
- Fig. 6B: zeigt eine schematische seitliche Ansicht eines Verbindungsschaltglieds nach Fig. 6A im elektrisch verbundenen Zustand.
- Fig. 7A: zeigt eine Draufsicht entlang der gedachten Mittelachse auf zwei kreisförmige elektrische Kontaktelemente mit elektrischen Anschlusskontakten.
- Fig. 7B: zeigt eine Draufsicht entlang der gedachten Mittelachse auf zwei klammerartige elektrische Kontaktelemente mit elektrischen Anschlusskontakten.
- Fig. 7C: zeigt eine Draufsicht entlang der gedachten Mittelachse auf zwei schleifende elektrische Kontaktelemente mit elektrischen Anschlusskontakten.
- Fig. 8A: zeigt eine Draufsicht entlang der gedachten Mittelachse auf zwei kreisförmige elektrische Kontaktelemente mit elektrischen Anschlusskontakten; gegenüber Fig. 7A sind hier jedoch die Anschlusskontakte winkelig gebogen.
- Fig. 8B: zeigt eine Draufsicht auf die beiden Kontaktelemente nach Fig. 7A und 7B um 90° gedreht, so dass man die Anschlussbohrungen der beiden Kontaktelemente sieht.
- Fig. 8C: zeigt wieder eine Draufsicht auf die beiden Kontaktelemente nach Fig. 7A und 7B um 90° gedreht, so dass man die Anschlussbohrungen der beiden Kontaktelemente sieht. Gegenüber Fig. 8B sind hier jedoch die beiden Anschlussbohrungen der Kontaktelemente aus der Mittellinie der Kontaktelemente verschoben, um die gesamte Baugruppe wieder anders positionieren zu können.
- Fig. 9A: zeigt unten eine schematische seitliche Ansicht eines erfindungsgemäßen elektrischen Verbindungsschaltglieds im elektrisch nicht verbundenen Zustand, wobei oben eine Ansicht nach Schnitt B-B gezeigt wird, wobei der das Kontaktelement anschiebende Kolben teleskopartig ausgebildet ist.
- Fig. 9B: zeigt eine schematische seitliche Ansicht eines Verbindungsschaltglieds nach Fig. 9A im elektrisch verbundenen Zustand. Hier wurde nach der Auslösung der Baugruppe das Kontaktstück zwischen die beiden Kontaktelemente gedrückt.
- Fig. 10: zeigt unten eine schematische seitliche Ansicht eines erfindungsgemäßen elektrischen Verbindungsschaltglieds im elektrisch nicht verbundenen Zustand, wobei oben eine Ansicht nach Schnitt B-B gezeigt wird, wobei die Kontaktelemente spiegelsymmetrisch zueinander zur Aufnahme eines keilförmigen oder plattenartigen Kontaktstücks ausgebildet sind
- Fig. 11A: zeigt unten eine schematische seitliche Ansicht eines erfindungsgemäßen elektrischen Verbindungsschaltglieds im elektrisch nicht verbundenen Zustand, wobei oben eine Ansicht nach Schnitt B-B gezeigt wird, mit eingesetztem und hier nicht an den Kontaktelementen anliegenden geschlitzten Konusrohr.
- Fig. 11B: zeigt eine schematische seitliche Ansicht eines Verbindungsschaltglieds nach Fig. 11A im elektrisch verbundenen Zustand. Hier wurde nach der Auslösung der Baugruppe das geschlitzte Konusrohr durch den einfahrenden Kolben aufgeweitet und zwischen die beiden Kontaktelemente gedrückt.

Die Fig. 1 zeigt in der Mitte den Schnitt eines zusammengebauten erfindungsgemäßen elektrischen Verbindungsschaltglieds 1 im elektrisch nicht verbundenen Zustand. Das Verbindungsschaltglied 1 weist ein erstes Gehäuse 6, das auch als Haltevorrichtung für die elektrischen Kontaktelemente 2a und 2b dient, und ein zweites Gehäuse 10 auf. In dem ersten Gehäuse 6 sind vorzugsweise die elektrischen Kontaktelemente 2a und 2b untergebracht, die vorzugsweise mit den damit verbundenen elektrischen Anschlusskontakten 8a und 8b verbunden sind. Vorzugsweise sind die elektrischen Kontaktelemente 2a und 2b und die Anschlusskontakte 8a und 8b einstückig ausgebildet. Die Anschlusskontakte 8a und 8b werden dabei von dem ersten Gehäuse 6 gehalten und halten auf diese Weise indirekt die elektrischen Kontaktelemente 2a und 2b in dem ersten Gehäuse 6 in der gewünschten Anordnung bzw. Position. Die Anschlusskontakte 8a und 8b weisen vorzugsweise Bohrungen 9 auf, an denen das gesamte Verbindungsschaltglied 1 angeschraubt bzw. befestigt werden kann. Damit kann die gesamte Baugruppe an sogenannte Stromschienen geschraubt werden. Die Bohrungen 9 der elektrischen Anschlusskontakte 8a und 8b können so versetzt werden, wie es die gewünschte Einbaulage des Verbindungsschaltglieds 1 zwischen bzw. auf den kurzzuschließenden Stromschienen gerade erfordert. Wie aus der oberen Abbildung der Fig. 1 gesehen werden kann, die einen Schnitt B-B durch das Verbindungsschaltglied 1 darstellt, sind die Kontaktelemente 2a und 2b um eine gedachte Mittelachse 5 kreisförmig bzw. teilkreisförmig ausgebildet. Die Kontaktelemente 2a und 2b sind so ausgebildet, dass sie sich gegenseitig nicht berühren und in ihrer Mitte ein Kontaktstück 3 aufnehmen können, das elektrisch leitend ist und die Kontaktelemente 2a und 2b im verbundenen Zustand des Verbindungsschaltglieds 1 miteinander elektrisch verbinden. Auf diese Weise kann ein Strom von dem elektrischen Anschlusskontakt 8a zu dem elektrischen Anschlusskontakt 8b, oder umgekehrt, fließen. Wie in Fig. 1 gezeigt, berühren die elektrischen Kontaktelemente 2a und 2b im verbundenen Zustand des Verbindungsschaltglieds 1 das vorzugsweise zylinderförmige Kontaktstück 3 von zwei gegenüberliegenden Seiten 4a und 4b (Bezugszeichen in Fig. 1 nicht gezeigt, jedoch in den Fig. 2B und 3B). Das erste Gehäuse 6 weist vorzugsweise Befestigungsbohrungen 17 auf, die dazu dienen können, einen oberen Deckel 19 mit den Schrauben 21 anzubringen, bzw. das erste Gehäuse (Haltevorrichtung für die elektrischen Kontaktelemente) 6 mit dem zweiten Gehäuse 10 fest verbinden zu können. Das zweite Gehäuse 10 weist vorzugsweise im nicht verbundenen Zustand des Verbindungsschaltglieds 1 das Kontaktstück 3 auf, das vorzugsweise mit dem Kolben 11 verbunden ist. Das Kontaktstück 3 kann an der dem ersten Gehäuse 6 abgewandten Seite eine Bohrung aufweisen, in der ein Nippel des Kolbens 11 Platz finden kann, d.h. das Kontaktstück 3 kann über diesen Nippel auf den Kolben 11 gesteckt sein. Weiterhin weist das erfindungsgemäße Verbindungsschaltglied 1 vorzugsweise einen aktivierbaren Antrieb 7 auf, der in Fig. 1 in nicht ausgelöster Form gezeigt ist. Der aktivierbare Antrieb 7 befindet sich vorzugsweise auf der Seite des Kolbens 11, die dem Kontaktstück 3 gegenüberliegt. Auf diese Weise kann bei Auslösung des aktivierbaren Antriebs 7 das Kontaktstück 3 entlang einer Achse 5 bewegt werden und kommt vorzugsweise zwischen den elektrischen Kontaktelementen 2a und 2b zum Stillstand. Für Letzteres dienen vorzugsweise sogenannte Notstoppelemente 16 (Bezugszeichen in den Fig. 2B und 3B gezeigt) bzw. der obere Deckel 19. Der obere Deckel 19 kann weiterhin eine Sensorschraube 22 aufweisen, mit deren Hilfe festgestellt werden kann, ob das Verbindungsschaltglied 1 im elektrisch verbundenen oder elektrisch nicht verbundenen Zustand vorliegt. Zwischen dem oberen Deckel 19 und dem ersten Gehäuse 6 kann zur Abdichtung des Innenraumes des Verbindungsschaltglieds 1 eine Dichtfolie 26 vorgesehen sein. Der Kolben 11 wird nach der Auslösung des aktivierbaren Antriebs 7 innen vom zweiten Gehäuse 10 geführt. Weiterhin weist der Kolben 11 vorzugsweise an der dem Kontaktstück 3 abgewandten Seite einen einseitig geöffneten vorzugsweise zylinderförmigen Hohlraum auf, in dem der aktivierbare Antrieb 7 angeordnet ist. Eine an den Kolben 11 angeordnete Kolbendichtungen 12 zwischen dessen Außenseite und der Innenseite des zweiten Gehäuses 10 kann den Innenraum des Verbindungsschaltglieds 1 abdichten. An der Unterseite kann ein Kabeleinlass 25 für elektrische Kabel oder pyrotechnische Übertragungsleitungen (TLX, Shocktube etc.) vorgesehen sein, über die der aktivierbare Antrieb 7 aktiviert werden kann. Wie in der Fig. 1 gezeigt, kann weiterhin ein Vergussteil vorgesehen sein, mit dem der Innenraum des zweiten Gehäuses 10 an der Unterseite in Verbindung mit einem Verschluss und Träger 23 des aktivierbaren Antriebs verschlossen wird. An der Unterseite des zweiten Gehäuses 10 befindet sich vorzugsweise ein unterer Deckel 20, der in seiner Mitte eine Kabelöffnung aufweisen kann. Der Schnitt A-A durch den unteren Deckel 20 ist in der Abbildung unten in der Fig. 1 gezeigt. Der untere Deckel 20 kann eine oder mehrere Befestigungsbohrungen 17 aufweisen. Über diese kann der untere Deckel 20 mit dem zweiten Gehäuse 10 über Deckelschrauben 21 verschraubt werden. Zwischen dem unterem Deckel 20 und dem zweiten Gehäuse 10 kann eine Dichtfolie 26 vorgesehen sein. Gehäuse 10 kann mit Gehäuse 6 einstückig sein. In anderen Ausführungsformen können alle Teile 20, 10, 6 und 19 einstückig gespritzt sein, mit oder ohne Einlegeteile Sensor 22, Verschluss 23 samt Kolben 11, Antrieb 7 und Kontaktstück 3. Das zweite Gehäuse 10 und das erste Gehäuse 6 sind in der Regel aus einem elektrisch nicht-leitenden Kunststoff hergestellt; werden hier elektrisch leitfähige Materialien verwendet, müssen die Kontaktelemente allseitig abisoliert werden. Beim Einfahren des Kontaktstücks 3 würde die Isolation der Kontaktelemente 2a und 2b an den Berührungsstellen abgeschabt, aufgerissen oder abgerissen werden, um damit wieder die beiden Kontaktelemente 2a und 2b elektrisch miteinander zu verbinden. Das Kontaktstück 3 kann aus Metall oder aus einem mit elektrisch leitendem Material beschichteten Nichtleiter bestehen. Beispielsweise aus Keramik oder aus Kunststoff.

Fig. 2A und Fig. 3A zeigen unten schematische seitliche Ansichten eines erfindungsgemäßen elektrischen Verbindungsschaltglieds im elektrisch nicht verbundenen Zustand, wobei oben jeweils eine Ansicht nach Schnitt B-B gezeigt wird. Fig. 2B und Fig. 3B zeigen jeweils eine schematische seitliche Ansicht eines Verbindungsschaltglieds nach Fig. 2A bzw. Fig. 3A im elektrisch verbundenen Zustand. Bei den Bezugszeichen mit den gleichen Nummern wie in Fig. 1 kann hierauf jeweils gegenseitig Bezug genommen werden. Wird der aktivierbare Antrieb 7 ausgelöst, dann wird der Kolben 11 durch den im Inneren des zweiten Gehäuses 10 erzeugten Gasdruck angetrieben. Die Kolbendichtung 12 soll hierbei für ein effizientes Antreiben des Kolbens 11 sorgen, indem sie Gasverluste verhindert. Die Kolbendichtung 12 kann auch selbstlidernd ausgebildet sein, d.h. bei Druckbeaufschlagung wölbt sich der Kolben 11 an der hinteren Kante so auf, dass es auch hier zu einer Abdichtung zwischen Kolben 11 und zweitem Gehäuse 10 kommen kann. Hierbei kann unter Umständen ganz auf die Kolbendichtung 12 verzichtet werden. Durch den Kolben 11 wird der von dem aktivierbaren Antrieb 7 erzeugte Gasdruck in Kraft umgewandelt, die das Kontaktstück 3 beschleunigt und nach dem ersten Kontakt mit den Kontaktelementen 2a und 2b mit Gewalt zwischen diese hineingedrückt (Fig. 2A, das Kontaktstück 3 bleibt stets mit dem Kolben 11 verbunden) oder hineingeschossen (Fig. 3A, das Kontaktstück 3 löst sich vor dem Einfahren in die Kontaktelemente 2A und 2B vom Kolben 11) wird. Der Kolben 11 kann aus Metall oder aus einem elektrisch isolierenden Material bestehen. Bei letzterem kann der Zündkreis und das zweite Gehäuse 10 elektrisch gegenüber dem Hauptstromkreis über die elektrischen Anschlusskontakte 8a und 8b isoliert werden. Wird der Kolben 11 aus einem elektrisch isolierenden Material gefertigt, kann auf einen Isolationsadapter 18, wie in Fig. 3A und 3B gezeigt, verzichtet werden, sofern der Zündkreis vom Hauptstromkreis getrennt werden soll. In den Fig. 2B und 3B liegt der aktivierbare Antrieb 13 in seiner ausgelösten Form vor.

In den Fig. 2B und 3B sieht man in den oberen Abbildungen mit Schnitt B-B wie das Kontaktstück 3 von den teilkreisförmig gebogenen Kontaktelementen 2a und 2b von zwei gegenüberliegenden Seiten 4a und 4b umschlossen wird. In anderen Worten wird das einfallende Kontaktstück 3 von der aus den Kontaktelementen 2a und 2b gebildeten Aufnahmestruktur aufgenommen, so dass ein guter elektrischer Kontakt zwischen dieser Aufnahmestruktur und dem Kontaktstück 3 hergestellt wird, im Extremfall werden alle drei Bauteile an den Kontaktstellen miteinander verschweißt. Da die Kontaktelemente 2a und 2b nicht direkt an der Begrenzung 15 der Haltevorrichtung anliegen, können diese sich in die Richtung der Begrenzung 15 beim Einfahren des Kontaktstück 3 bewegen, bzw. die davon gebildete Aufnahmestruktur sich aufweiten, ohne dass das Material plastisch verformt wird, so dass nach der Abbremsung bzw. dem Einfahren des Kontaktstücks 3 ein stabiler und stetiger Kontaktdruck vorhanden ist. Das Kontaktstück 3 kann hierbei angesetzt oder sogar verformt werden, um einen guten elektrischen Kontakt sicherzustellen. Je nach verwendetem Material kann zwischen den Kontaktelementen 2a und 2b der über sie fließende Strom stark reduziert, sowie durch den hier vorliegenden elektrischen Widerstand zudem ein hoher Energiebetrag schon in der Baugruppe in Wärme umgewandelt werden. Als Werkstoffe sind deshalb Kupfer und Edelstähle für die Kontaktelemente 2a und 2b bevorzugt. Die Haltevorrichtung 6 für die elektrischen Kontaktelemente 2a und 2b (erstes Gehäuse) sichert die Lage der Kontaktelemente 2a und 2b zueinander und in Bezug auf das einfallende Kontaktstück 3. Gleichzeitig verhindert die Haltevorrichtung 6 mit der Begrenzung 15, dass die von den Kontaktelementen 2a und 2b gebildete Aufnahmestruktur beim Einfahren des Kontaktstücks 3 zu weit gedehnt wird und verhindert so, dass die Aufnahmestruktur plastisch verformt wird.

Bei der in den Fig. 2A und 2B gezeigten Ausführungsform eines erfindungsgemäßen Verbindungsschaltglieds 1 wird das Kontaktstück 3 zwischen die Kontaktelemente 2a und 2b lediglich eingefahren bzw. eingedrückt, da es sich von dem Kolben 11 nicht löst, weil dieser vorzugsweise in dem zweiten Gehäuse 10 so weit bewegt werden kann, dass das Kontaktstück voll zwischen die beiden Kontaktelemente 2a und 2b eingedrückt werden kann. Dahingegen ist in den Fig. 3A und 3B eine Ausführungsform gezeigt, in der das zweite Gehäuse 10 sogenannte Stoppelemente 14 für den Kolben 11 aufweist, so dass den Kolben 11 am Ende seiner Bewegung stoppt. In dieser Ausführungsform ist es bevorzugt, dass das Kontaktstück 3 zwischen die beiden Kontaktelemente 2a und 2b eingeschossen wird, und zwar vorzugsweise durch eine kurze Wegstrecke eines Freiflugs.

Fig. 4A und 4B, sowie Fig. 5A und 5B zeigen je eine Ausführungsform nach dem Stand der Technik, bei dem durch Auslösung des aktivierbaren Antriebs 7 ein Kolben 11 innerhalb eines Gehäuses 10 ein Kontaktstück 3 zwischen zwei Aussparungen zweier parallel angeordneter Kontaktelemente 2a und 2b bewegt wird, und dabei über die elektrischen Anschlusskontakte 8a und 8b einen Stromfluss I ermöglicht. Der Nachteil dieser Ausführungsform liegt darin, dass die Kontaktelemente 2a und 2b relativ weit voneinander entfernt sind und deshalb nicht so platzsparend angeordnet werden können wie bei den erfindungsgemäßen Ausführungsformen. Weiterhin erfolgt die Kontaktierung der Kontaktelemente 2a und 2b nicht zeitgleich, sondern nacheinander, so dass die Überbrückung der elektrischen Anschlusskontakte 8a und 8b nicht so schnell stattfinden kann, wie es beim erfindungsgemäßen Verbindungsschaltglied 1 ist. Auch in Ausführungen, in denen das Kontaktstück 3 bereits im Kontaktelement 8b sitzt oder mit diesem elektrisch verbunden ist (nicht gezeichnet), fährt das Kontaktstück 3 nach der Aktivierung des Verbindungsschaltglieds erst noch in Richtung Kontaktelement 8b, wobei insbesondere bei Kontaktelement 8b dann sichergestellt werden muss, dass sich das Kontaktstück 3 nach dem Einfahren in Kontaktelement 8b mit dem Kontaktelement 8a sicher verbindet bzw. dieses sicher kontaktiert. Das Kontaktstück 3 muss also vor der Kontaktierung mit Kontaktelement 8a ungehindert durch Kontaktelement 8b hindurchgleiten können. In den Fig. 4A und 4B ist eine Ausführungsform gezeigt, in der das Kontaktstück 3 im vollständig zwischen die Kontaktelemente 2a und 2b eingefahrenen Zustand immer noch auf dem Kolben 11 sitzt, d.h. das Kontaktstück 3 wird nicht frei fliegend, sondern von dem Kolben 11 geführt in die Kontaktelemente 2a und 2b eingedrückt. Im Gegensatz dazu zeigen die Fig. 5A und 5B eine Ausführungsform, in der das Gehäuse 10 Stoppelemente 14 für den Kolben 11 aufweist, so dass das Kontaktstück 3 nicht von dem Kolben 3 bis zu den Kontaktelementen 2a und 2b geführt werden kann, sondern durch einen durch den aktivierbaren Antrieb 7 beaufschlagten Impuls sich im Freiflug zu den Kontaktelementen 2a und 2b bewegt und somit in diese eingeschossen wird. Auch hier werden die Kontaktelemente 8a und 8b nacheinander vom Kontaktstück 3 kontaktiert bzw. kurz vor dem Stopp des Kontaktstücks 3 mit diesem verschweißt.

In den Fig. 6A und 6B wird eine Ausführungsform gezeigt, in der zwei als parallel angeordnete Kontaktfedern ausgebildete Kontaktelemente 2a und 2b vorliegen, wobei durch die Auslösung des aktivierbaren Antriebs 7 der Kolben 11 das Kontaktstück 3 auf die Kontaktfeder 2b drückt, die dann bis hin zu der Kontaktfeder 2a gedrückt wird, so dass die Kontaktfedern 2a und 2b miteinander verbunden sind, wodurch ein Strom I von dem elektrischen Anschlusskontakt 8a zu dem elektrischen Anschlusskontakt 8b fließen kann. Diese Ausführungsform hat gegenüber den erfindungsgemäßen Ausführungsformen auch den Nachteil des größeren Platzbedarfs. Weiterhin besteht hier nur ein berührender Kontakt, keine Pressung, kein Einschneiden und vor allem kein Verschweißen der Relais-artigen Kontakte, wie es bei der erfindungsgemäßen Ausformung der Kontaktelemente 2a und 2b ist. Gegenüber einem normalen Relais ist hier lediglich der Elektromagnet durch ein pyrotechnisches Kraftelement ersetzt - und auch hier werden die Kontaktfedern 2a und 2b nur nacheinander vom Kontaktstück 3 berührt bzw. gepresst und nicht praktisch zeitgleich wie beim erfindungsgemäßen Schaltprinzip nach den Fig. 1 bis 3.

Fig. 7A bis 7C zeigen verschiedene Formen eines Paares von Kontaktelementen 2a und 2b, die an die elektrischen Anschlusskontakte anschließen bzw. mit diesen einstückig ausgebildet sind. Fig. 7A zeigt eine Ausführungsform, in der die Kontaktelemente 2a und 2b teilkreisförmig ausgebildet sind. Hier ist die Berührung bzw. die spätere Verschweißung zu dem Kontaktstück 3 kreisförmig bis flächig. Fig. 7B zeigt eine alternative Ausführungsform eines Paares von Kontaktelementen 2a und 2b, die klammerartig ausgebildet sind. Bei Verwendung eines zylinderförmigen Kontaktstücks 3 erfolgt hier die Kontaktierung des angetriebenen Kontaktstücks 3 nur viermal linear. Fig. 7C zeigt eine weitere alternative Ausführungsform eines Paares von Kontaktelementen 2a und 2b, die schleifend ausgebildet sind. Bei Verwendung eines zylinderförmigen Kontaktstücks 3 erfolgt hier die Kontaktierung des angetriebenen Kontaktstücks 3 nur zweimal linear. Für alle Ausführungsformen der Kontakteinheiten gilt, dass das Kontaktstück 3 außen anstelle zylindrisch auch vielkantig bzw. vielflächig sein kann, um beispielsweise durch hier an den Kanten des Kontaktstücks 3 beim Einfahren in die Kontaktelemente 2a und 2b dann auftretenden höheren Pressungen leichter eine Verschweißung mit den Kontaktelementen 2a und 2b erreichen zu können.

Fig. 8A zeigt eine Draufsicht entlang der gedachten Mittelachse 5 auf zwei kreisförmig ausgebildete elektrische Kontaktelemente 2a und 2b mit elektrischen Anschlusskontakten 8a und 8b. Gegenüber Fig. 7A sind hier jedoch die Anschlusskontakte 8a und 8b winkelig gebogen, um die Lage des Verbindungsschaltglieds gegenüber den Anschraubpunkten entsprechend ändern zu können. Fig. 8B zeigt die Draufsicht auf die beiden Kontaktelemente 2a und 2b nach Fig. 7 um 90° gedreht, so dass man nun beispielhaft die Anschlussbohrungen 9 der beiden Kontaktelemente 2a und 2b sieht. Fig. 8C zeigt wieder die Draufsicht auf die beiden Kontaktelemente 2a und 2b nach Fig. 7 um 90° gedreht, so dass man die Anschlussbohrungen 9 der beiden Kontaktelemente 2a und 2b sieht; gegenüber Fig. 8B sind hier jedoch die beiden Anschlussbohrungen 9 der Kontaktelemente 2a und 2b aus der Mittellinie der Kontaktelemente 2a und 2b verschoben, um das gesamte Verbindungsschaltglied nochmal anders positionieren zu können.

Fig. 9A zeigt unten eine schematische seitliche Ansicht eines erfindungsgemäßen elektrischen Verbindungsschaltglieds 1 im elektrisch nicht verbundenen Zustand, wobei oben jeweils eine Ansicht nach Schnitt B-B gezeigt wird. Fig. 9B zeigt eine schematische seitliche Ansicht eines Verbindungsschaltglieds 1 nach Fig. 9A im elektrisch verbundenen Zustand. Bei den Bezugszeichen mit den gleichen Nummern wie in den Fig. 1, Fig. 2A und Fig. 2B kann hierauf jeweils gegenseitig Bezug genommen werden. Das in den Fig. 9A und Fig. 9B gezeigte Verbindungsschaltglied 1 ist im Wesentlichen identisch zu dem in den Fig. 2A und 2B gezeigten Verbindungsschaltglied 1, mit Ausnahme des Kolbens 11, der in den Fig. 9A und 9B teleskopartig aufgebaut ist.

Fig. 10 zeigt unten eine schematische seitliche Ansicht eines erfindungsgemäßen elektrischen Verbindungsschaltglieds 1 im elektrisch nicht verbundenen Zustand, wobei oben jeweils eine Ansicht nach Schnitt B-B gezeigt wird. Im Gegensatz zu den klammerartigen Kontaktelementen 2a und 2b des in Fig. 2A gezeigten Verbindungsschaltglieds sind die Kontaktelemente 2a und 2b in Fig. 10 spiegelsymmetrisch ausgebildet. Bei den Bezugszeichen mit den gleichen Nummern wie in den Fig. 1, Fig. 2A und Fig. 2B kann hierauf jeweils gegenseitig Bezug genommen werden. Das Gehäuse 6 kann - wie in Fig. 10 gezeigt - die gleiche Form wie in Fig. 2A aufweisen, mit den gleichen inneren Begrenzungen 15 für die Haltevorrichtung. Wie in Fig. 10 oben gezeigt, können die Kontaktelemente 2a und 2b zwei zueinander spiegelsymmetrische Flächen aufweisen, die zueinander parallel oder geneigt sein können. Sind die Flächen parallel zueinander kann ein beispielsweise plattenartiges Kontaktstück 3 dazwischen aufgenommen werden (nicht in Fig. 10 gezeigt). Sind die Flächen geneigt zueinander, so ist das Kontaktstück 3 vorzugsweise keilförmig (wie in Fig. 10 unten gezeigt). Bei entsprechender Form der Kontaktelemente 2a und 2b (seitlich schlitzartig unterbrochener keilförmiger Zylinder) kann das Kontaktstück 3 auch kegelförmig sein.

Fig. 11A und Fig. 11B zeigen unten eine schematische seitliche Ansicht eines erfindungsgemäßen elektrischen Verbindungsschaltglieds 1 im elektrisch nicht verbundenen Zustand, wobei oben jeweils eine Ansicht nach Schnitt B-B gezeigt wird. Bei der in den Fig. 11A und Fig. 11B gezeigten Ausführungsform eines erfindungsgemäßen Verbindungsschaltglieds 1 wird anstelle eines massiven Kontaktstücks 3 ein geschlitztes Konusrohr 27 verwendet, das sich beim Einfahren des Kolbens 11 aufweitet (Fig. 11B), sich hierbei an die beiden nun fest am ersten Gehäuse 6 anliegenden Kontaktelemente 2a und 2b anlegt und diese dadurch elektrisch miteinander verbindet. Der frühere Spalt zwischen den Kontaktelementen 2a und 2b und dem ersten Gehäuse 6 kann hier gegen Null gehen, das benötigte elastisch/plastische Element ist hier das geschlitzte Konusrohr 27. Wird eine Potentialtrennung zwischen Kolben 11 bzw. Anzündung und Kontaktelementen 2a und 2b gewünscht, kann hier der Kolben 11 vollständig aus Kunststoff hergestellt sein.

### Liste der Bezugszeichen:

- 1: Verbindungsschaltglied
- 2a, 2b: elektrische Kontaktelemente
- 3: Kontaktstück
- 4a, 4b: gegenüberliegende Seiten des Kontaktstücks
- 5: Achse der Bewegungsbahn des Kontaktstücks/gedachte Mittelachse
- 6: Haltevorrichtung für die elektrischen Kontaktelemente (erstes Gehäuse)
- 7: aktivierbarer Antrieb vor dessen Auslösung
- 8a, 8b: elektrische Anschlusskontakte
- 9: (Anschluss)-Bohrung
- 10: zweites Gehäuse
- 11: Kolben
- 12: Kolbendichtung
- 13: aktivierbarer Antrieb nach dessen Auslösung
- 14: Stoppelement für Kolben
- 15: Begrenzung der Haltevorrichtung
- 16: Notstoppelement für das Kontaktstück
- 17: Befestigungsbohrungen
- 18: Isolationsadapter
- 19: oberer Deckel
- 20: unterer Deckel
- 21: Deckelschrauben
- 22: Sensorschraube
- 23: Verschluss und Träger des aktivierbaren Antriebs
- 24: Vergussteil
- 25: Kabeleinlass für aktivierbaren Antrieb
- 26: Dichtfolie
- 27: geschlitztes Konusrohr
- I: elektrischer Strom

## Patentansprüche

1. Elektrisches Verbindungsschaltglied (1) mit zwei elektrisch leitfähigen Kontaktelementen (2a, 2b) und einem elektrisch leitfähigen Kontaktstück (3) zur Verbindung der Kontaktelemente (2a, 2b),
wobei das Kontaktstück (3) oder ein Kolben (11) entlang einer Bewegungsbahn bewegbar und dadurch das Verbindungsschaltglied (1) von einem elektrisch getrennten Zustand in einen elektrisch verbundenen Zustand überführbar ist, wobei das Kontaktstück (3) im getrennten Zustand mit keinem der Kontaktelemente (2a, 2b) elektrisch verbunden und im verbundenen Zustand mit beiden Kontaktelementen (2a, 2b) elektrisch verbunden ist,
wobei die Kontaktelemente (2a, 2b) so ausgebildet sind, dass sie zusammen eine Aufnahmestruktur für das Kontaktstück (3) bilden, so dass im verbundenen Zustand die Kontaktelemente (2a, 2b) das Kontaktstück (3) von gegenüberliegenden Seiten (4a, 4b) umgreifen,
**dadurch gekennzeichnet, dass**
das Verbindungsschaltglied (1) eine Haltevorrichtung (6) aufweist, die im Inneren eine Begrenzung (15) aufweist, innerhalb derer die Kontaktelemente (2a, 2b) angeordnet sind, wobei in einem elektrisch getrennten Zustand zwischen der Begrenzung (15) und den Kontaktelementen (2a, 2b) ein Spalt vorhanden ist.

2. Verbindungsschaltglied (1) nach Anspruch 1, wobei die Kontaktelemente (2a, 2b) auf gegenüberliegenden Seiten (4a, 4b) der Achse (5) der Bewegungsbahn des Kontaktstücks (3) angeordnet sind.

3. Verbindungsschaltglied (1) nach Anspruch 1 oder 2, wobei die Kontaktelemente (2a, 2b) in einer Ebene parallel zueinander angeordnet sind, wobei die Ebene schräg oder senkrecht zur Bewegungsbahn des Kontaktstücks (3) angeordnet ist.

4. Verbindungsschaltglied (1) nach einem der Ansprüche 1 bis 3, wobei die Kontaktelemente (2a, 2b) geometrisch identisch sind.

5. Verbindungsschaltglied (1) nach Anspruch 4, wobei die Kontaktelemente (2a, 2b) so ausgebildet sind, dass sie, wenn sie entlang einer gedachten Mittelachse (5), wobei die Mittelachse der Achse der Bewegungsbahn des Kontaktstücks entspricht, um 180° gedreht werden, ineinander überführbar sind.

6. Verbindungsschaltglied (1) nach einem der Ansprüche 1 bis 5, wobei das Kontaktstück (3) bei der Überführung vom getrennten Zustand in den verbundenen Zustand beide Kontaktelemente (2a, 2b) im Wesentlichen zeitgleich berührt.

7. Verbindungsschaltglied (1) nach Anspruch 6, wobei das Kontaktstück (3) die beiden Kontaktelemente (2a, 2b) mit einem maximal zeitlichen Versatz von weniger als 0,2 ms berührt.

8. Verbindungsschaltglied (1) nach Anspruch 7, wobei die Haltevorrichtung (6) die elektrischen Kontaktelemente (2a, 2b) derart umgibt, dass deren Lage zueinander sowohl im verbundenen wie im getrennten Zustand des Verbindungsschaltglieds (1) im Wesentlichen gesichert ist.

9. Verbindungsschaltglied (1) nach einem der Ansprüche 1 bis 8, wobei das Kontaktstück (3) mithilfe eines aktivierbaren Antriebs (7) entlang seiner Bewegungsbahn bewegt wird.

10. Verbindungsschaltglied (1) nach Anspruch 9, wobei der aktivierbare Antrieb (7) einen von einem Gehäuse geführten Kolben (11) bewegt, mit dessen Hilfe das Kontaktstück (3) entlang seiner Bewegungsbahn bewegt wird.

11. Verbindungsschaltglied (1) nach Anspruch 10, wobei der Kolben (11) teleskopartig entlang der Bewegungsrichtung des Kontaktstücks (3) aus dem Gehäuse (10) ausfahrbar ist.

12. Verbindungsschaltglied (1) nach einem der Ansprüche 1 bis 9, wobei das Kontaktstücks (3) ein geschlitztes Konusrohr (27) ist, das nach dem Einfahren des Kolbens (3) aufgeweitet wird und sich dadurch an die Kontaktelemente (2a und 2b) anlegt und diese miteinander elektrisch verbindet.

13. Verbindungsschaltglied (1) nach einem der Ansprüche 1 bis 12, wobei die elektrischen Anschlusskontakte (8a) und (8b) gerade oder abgewinkelt sind.

## Claims

1. Electrical connection switching element (1) with two electrically conductive contact elements (2a, 2b) and an electrically conductive contact piece (3) for connecting the contact elements (2a, 2b),
wherein the contact piece (3) or a piston (11) is movable along a path of movement and the connection switching element (1) can thereby be transferred from an electrically disconnected state to an electrically connected state, wherein the contact piece (3) is not electrically connected to any of the contact elements (2a, 2b) in the disconnected state and is electrically connected to both contact elements (2a, 2b) in the connected state,
wherein the contact elements (2a, 2b) are designed such that together they form a receiving structure for the contact piece (3), so that in the connected state the contact elements (2a, 2b) engage around the contact piece (3) from opposite sides (4a, 4b),
**characterized in that** the connection switching element (1) has a holding device (6) which has a boundary (15) on the inside, within which the contact elements (2a, 2b) are arranged, there being a gap between the boundary (15) and the contact elements (2a, 2b) in an electrically disconnected state.

2. Connection switching element (1) according to claim 1, wherein the contact elements (2a, 2b) are arranged on opposite sides (4a, 4b) of the axis (5) of the movement path of the contact piece (3).

3. Connection switching element (1) according to claim 1 or 2, wherein the contact elements (2a, 2b) are arranged in a plane parallel to one another, wherein the plane is arranged obliquely or perpendicularly to the path of movement of the contact piece (3).

4. Connection switching element (1) according to one of claims 1 to 3, wherein the contact elements (2a, 2b) are geometrically identical.

5. Connection switching element (1) according to claim 4, wherein the contact elements (2a, 2b) are designed such that they can be transferred into one another when they are rotated through 180° along an imaginary center axis (5), wherein the center axis corresponds to the axis of the movement path of the contact piece.

6. Connection switching element (1) according to one of claims 1 to 5, wherein the contact piece (3) touches both contact elements (2a, 2b) substantially simultaneously during the transfer from the disconnected state to the connected state.

7. Connection switching element (1) according to claim 6, wherein the contact piece (3) contacts the two contact elements (2a, 2b) with a maximum time offset of less than 0.2 ms.

8. Connection switching element (1) according to claim 7, wherein the holding device (6) surrounds the electrical contact elements (2a, 2b) in such a way that their position relative to one another is substantially secured both in the connected and in the disconnected state of the connecting switching element (1).

9. Connection switching element (1) according to one of claims 1 to 8, wherein the contact piece (3) is moved along its path of movement with the aid of an activatable drive (7).

10. Connection switching element (1) according to claim 9, wherein the activatable drive (7) moves a piston (11) guided by a housing, with the aid of which the contact piece (3) is moved along its path of movement.

11. Connection switching element (1) according to claim 10, wherein the piston (11) can be extended telescopically out of the housing (10) along the direction of movement of the contact piece (3).

12. Connection switching element (1) according to one of claims 1 to 9, wherein the contact piece (3) is a slotted conical tube (27) which is widened after the piston (3) is retracted and thereby bears against the contact elements (2a and 2b) and electrically connects them to one another.

13. Connection switching element (1) according to one of claims 1 to 12, wherein the electrical connection contacts (8a) and (8b) are straight or angled.

## Revendications

1. Organe de commutation de connexion (1) électrique comportant deux éléments formant contacts (2a, 2b) électriquement conducteurs et une pièce formant contact (3) électriquement conductrice pour la connexion des éléments formant contacts (2a, 2b),
dans lequel la pièce formant contact (3) ou un piston (11) peut être déplacé le long d'une trajectoire de déplacement et, de ce fait, l'organe de commutation de connexion (1) peut passer d'un état électriquement déconnecté à un état électriquement connecté, dans lequel la pièce formant contact (3) n'est connectée électriquement à aucun des éléments formant contacts (2a, 2b) à l'état déconnecté et est connectée électriquement aux deux éléments formant contacts (2a, 2b) à l'état connecté,
dans lequel les éléments formant contacts (2a, 2b) sont réalisés de sorte qu'ils forment conjointement une structure de réception pour la pièce formant contact (3), de sorte qu'à l'état connecté, les éléments formant contacts (2a, 2b) entourent la pièce formant contact (3) par des côtés opposés (4a, 4b),
**caractérisé en ce que** l'organe de commutation de connexion (1) présente un dispositif de maintien (6) qui présente à l'intérieur une délimitation (15) à l'intérieur de laquelle les éléments formant contacts (2a, 2b) sont disposés, dans lequel un interstice est présent entre la délimitation (15) et les éléments formant contacts (2a, 2b) dans un état électriquement déconnecté.

2. Organe de commutation de connexion (1) selon la revendication 1, dans lequel les éléments formant contacts (2a, 2b) sont disposés sur des côtés opposés (4a, 4b) de l'axe (5) de la trajectoire de déplacement de la pièce formant contact (3).

3. Organe de commutation de connexion (1) selon la revendication 1 ou 2, dans lequel les éléments formant contacts (2a, 2b) sont disposés dans un plan parallèle l'un par rapport à l'autre, dans lequel le plan est disposé de manière inclinée ou perpendiculaire par rapport à la trajectoire de déplacement de la pièce formant contact (3).

4. Organe de commutation de connexion (1) selon l'une des revendications 1 à 3, dans lequel les éléments formant contacts (2a, 2b) sont géométriquement identiques.

5. Organe de commutation de connexion (1) selon la revendication 4, dans lequel les éléments formant contacts (2a, 2b) sont réalisés de sorte que, lorsqu'ils sont tournés de 180° le long d'un axe central (5) imaginaire, dans lequel l'axe central correspond à l'axe de la trajectoire de déplacement de la pièce formant contact, ils peuvent passer l'un dans l'autre.

6. Organe de commutation de connexion (1) selon l'une des revendications 1 à 5, dans lequel, lors du passage de l'état déconnecté à l'état connecté, la pièce formant contact (3) touche sensiblement en même temps les deux éléments formant contacts (2a, 2b).

7. Organe de commutation de connexion (1) selon la revendication 6, dans lequel la pièce formant contact (3) touche les deux éléments formant contacts (2a, 2b) avec un décalage temporel maximal inférieur à 0,2 ms.

8. Organe de commutation de connexion (1) selon la revendication 7, dans lequel le dispositif de maintien (6) entoure les éléments formant contacts (2a, 2b) électriques de telle sorte que leur position les uns par rapport aux autres est sensiblement assurée aussi bien à l'état connecté qu'à l'état déconnecté de l'organe de commutation de connexion (1).

9. Organe de commutation de connexion (1) selon l'une des revendications 1 à 8, dans lequel la pièce formant contact (3) est déplacée le long de sa trajectoire de déplacement à l'aide d'un entraînement pouvant être activé (7).

10. Organe de commutation de connexion (1) selon la revendication 9, dans lequel l'entraînement pouvant être activé (7) déplace un piston (11) guidé par un boîtier, piston à l'aide duquel la pièce formant contact (3) est déplacée le long de sa trajectoire de déplacement.

11. Organe de commutation de connexion (1) selon la revendication 10, dans lequel le piston (11) peut être déployé de manière télescopique hors du boîtier (10) le long de la direction de déplacement de la pièce formant contact (3).

12. Organe de commutation de connexion (1) selon l'une des revendications 1 à 9, dans lequel la pièce formant contact (3) est un tube conique fendu (27) qui s'élargit après la rétraction du piston (3) et qui s'applique ainsi contre les éléments formant contacts (2a et 2b) et les connecte électriquement entre eux.

13. Organe de commutation de connexion (1) selon l'une des revendications 1 à 12, dans lequel les contacts de connexion électriques (8a) et (8b) sont droits ou coudés.
